# EUROPÄISCHE PATENTSCHRIFT

(11) **EP 3 856 653 B1**
(45) Veröffentlichungstag und Bekanntmachung des Hinweises auf die Patenterteilung: **02.07.2025**
(21) Anmeldenummer: 19787442.3
(22) Anmeldetag: 16.09.2019
(51) Int. Cl.: B65D 19/24

(54) **KUNSTSTOFFPALETTE MIT HANDGRIFF**
PLASTIC PALLET WITH HANDLE
PALETTE EN PLASTIQUE AVEC POIGNÉE

(30) Priorität: 26.09.2018 CH 11692018
(43) Veröffentlichungstag der Anmeldung: 04.08.2021
(73) Patentinhaber: Georg Utz Holding AG, 5620 Bremgarten (CH)
(72) Erfinder: SOSTMANN, Rüdiger, 49809 Lingen (DE)
(74) Vertreter: Prins Intellectual Property AG
(86) Internationale Anmeldenummer: PCT/IB2019/057773
(87) Internationale Veröffentlichungsnummer: WO 2020/065437

(56) Entgegenhaltungen:
- EP-A2- 0 979 778
- CN-A- 107 472 639
- JP-A- 2000 142 695
- JP-A- 2008 056 303
- US-B2- 8 695 512

## Beschreibung

Die Erfindung eine Kunststoffpalette mit Kufen.

### Stand der Technik

Paletten aus Kunststoff mit einem Handgriff sind beispielsweise aus US2017297765A1 bekannt. Darin ist eine Palette mit mehreren Füssen und mehreren Griffen beschrieben, welche von der Unterseite der Palette gegriffen werden können. Die Griffe umfassen ein durchgehendes Loch mit Seitenwänden und mit einer Eingangsöffnung, die sich senkrecht zur Oberfläche der Palette und parallel zur kurzen Seite der Palette erstrecken. Die Griffe sind ausserhalb der Mitte der Palette und ausserhalb der Füsse angeordnet.

Des Weiteren wird in EP2877408 eine Palette mit vier Füssen, einer Oberseite und einer Unterseite beschrieben, wobei die Oberseite im Zentrum ein Handzugangsloch aufweist, welches sich parallel zur kurzen Seite der Palette erstreckt. Dadurch kann von der Oberseite in das Loch gegriffen werden und die Palette getragen werden. Die Paletten sind stapelbar, indem die Füsse eine Öffnung aufweisen und die Füsse einer ersten Palette in die Öffnung der Füsse einer darauf gestapelten zweiten Palette eingreifen.

Zudem sind aus US7856932, EP2067709 oder WO0078620 Paletten mit Griffen an den Umfangsseiten der Palette oder im seitlichen Bereich der Oberfläche der Palette bekannt. Paletten mit Griffen im seitlichen Bereich oder an den Umfangsseiten der Palette haben den Nachteil, dass solche Paletten üblicherweise mit zwei Händen getragen werden müssen.

Aus US 2012/0037050 A1 ist eine Palette mit einem nicht flachen Deck, insbesondere für flexible Ladung, bekannt, welche durch das Einsetzen oder Anbringen von Verstärkungselementen verstärkt werden und ein Spannseil enthalten kann, das das Absinken des Oberdecks bei Beladung der Palette verhindert oder verringert.

EP 0979778 A2 offenbart eine Palette mit verstärkten Eckstegwänden, bei welcher Belastungen und Schläge durch elastische Verformung der Eckstegwände eliminiert und zum Teil an die dahinter liegenden Bereiche der Palette verteilend abgeleitet werden.

### Aufgabe der Erfindung

Der vorliegenden Erfindung liegt nun die Aufgabe zugrunde, eine Kunststoffpalette mit Kufen anzugeben, welche eine optimierte einfache Handhabung für den Transport mit einer Hand erlaubt und es ermöglicht, die saubere Oberseite der Palette gegen den Körper hin zu tragen.

### Beschreibung der Erfindung

Diese Aufgabe wird durch eine Kunststoffpalette nach Anspruch 1 gelöst. Die Palette weist eine mit Kufen versehene Unterseite und eine Oberseite auf, wobei eine Kufe entlang der Mitte der Kunststoffpalette verläuft und die Kufe entlang der Mitte der Palette einen Handgriff aufweist, welcher von der Unterseite der Palette greifbar ist. Die Kufe entlang der Mitte der Kunststoffpalette wird auch als mittlere Kufe bezeichnet, unabhängig davon, wie viele Kufen die Palette aufweist. Vorzugsweise weist die Kunststoffpalette drei Kufen auf, vorzugsweise drei Längskufen. Es ist aber auch möglich, dass die Kunststoffpalette zwei Kufen und drei Füsse aufweist oder dass sie drei Querkufen aufweist, oder dass sie mehr als drei Kufen, beispielsweise fünf Kufen aufweist.

Der Handgriff ist in der Mitte der mittleren Kufe, relativ zur Länge und Breite der Palette, vorzugsweise entlang der zentralen Längsachse der mittleren Kufe angeordnet. Der Handgriff ist im geometrischen Mittelpunkt der Palette angeordnet. Besonders bevorzugt ist der Handgriff möglichst nahe am oder im Schwerpunkt der Palette angeordnet. Dadurch können auch schwerere Paletten mit einem Gewicht von 20 Kilogramm oder mehr mit einer Hand getragen werden.

Die Anordnung des Handgriffs in der mittleren Kufe bezüglich der Höhe zwischen der Oberseite der Palette und der Unterseite der Kufe ist jedoch variabel. Vorzugsweise ist der Handgriff auf der Unterseite der mittleren Kufe angeordnet, möglichst nahe an der Fläche, die mit dem Boden in Kontakt käme. Dies ermöglicht einen möglichst einfachen und ergonomischen Zugang zum Handgriff von der Unterseite der Palette her.

Unter dem Begriff "von der Unterseite greifbar" wird verstanden, dass der Handgriff der Palette entweder von unten oder von der Seite der Palette greifbar ist. Im Unterschied dazu ist der Handgriff von der Oberseite der Palette nicht greifbar.

Der Handgriff ist länglich ausgebildet. Die Ausrichtung des Handgriffs verläuft idealerweise parallel zur Fläche der Oberseite, bevorzugt entlang der zentralen Längsachse der mittleren Kufe. Zwischen dem Handgriff und der Oberseite der Kunststoffpalette ist ein Hohlraum für Finger vorgesehen. Vorzugsweise ist die Öffnung zum Hohlraum in der unteren Fläche der mittleren Kufe, im Bereich der Fläche, welche mit dem Boden in Kontakt käme, angeordnet.

In einer weiteren Ausführungsform ist die untere Fläche der mittleren Kufe durchgehend und der Handgriff ist parallel zur Oberseite der Palette und auf einer Ebene zwischen der Unterseite der mittleren Kufe und der Oberseite der Palette angeordnet. In dieser Ausführungsform befindet sich die Öffnung zum Hohlraum für Finger vorzugsweise in der Seitenwand der mittleren Kufe.

Die Öffnung in der Seitenwand der mittleren Kufe ermöglicht das Greifen des Handgriffs von der Seite der Palette her, gegebenenfalls durch zusätzliche Öffnungen in der äusseren Kufe, was eine seitliche Entnahme der Palette ab einem Stapel ermöglicht. Die Seite der Palette wird ebenfalls zur Unterseite gezählt.

Der längliche Handgriff weist einen U-förmigen Querschnitt auf mit vorzugsweise leicht abgerundeten Ecken. Durch die leicht abgerundeten Ecken wird ein hoher Tragekomfort für die Hand erreicht.

Die Oberseite der Kunststoffpalette weist vorzugsweise eine durchgehend geschlossene Fläche auf. Dies ist möglich, weil sich der Handgriff in der Kufe auf der Unterseite der Palette befindet. Die geschlossene Fläche der Oberseite kann mit einer im Wesentlichen glatten Oberfläche versehen sein, damit die Palette leicht zu reinigen ist und keine Ansätze für Schmutz oder Bakterien bietet, weshalb sie sich auch für einen Einsatz im Hygiene- und Reinraumbereich eignet.

Die Kunststoffpaletten werden aus einem strapazierfähigen und belastbaren Material, vorzugsweise aus einem oder mehreren Thermoplasten, hergestellt. Beispielsweise enthält das thermoplastische Material Polyethylen oder Polypropylen oder Mischungen davon. Zusätzlich kann die Kunststoffpalette Verstärkungen in verschiedenen Profilen aufweisen, beispielsweise Stahlprofile, insbesondere Stahlrohre. Die Verstärkungen zur Verstärkung der Kunststoffpaletten und zur Erhöhung der Traglast können beliebig angeordnet sein. Beispielsweise können Verstärkungsrohre entlang der Seiten der Palette, entlang der Kufen der Palette oder entlang aller vier Seiten angeordnet sein.

Die erfindungsgemässe Kunststoffpalette hat den grossen Vorteil, dass durch den Handgriff auf der Unterseite die flächige Oberseite beim Tragen am Körper anliegt. Die Oberseite ist üblicherweise sauberer als die Unterseite mit den Kufen. Dies ist ein grosser Vorteil gegenüber Paletten mit Griffen auf der Oberseite der Palette, bei denen beim Tragen entweder ein Rand oder die verschmutzte Unterseite der Palette mit den Füssen oder Kufen gegen den Körper gedrückt wird, was unangenehm ist und mehr Kraft erfordert. Das Tragen der erfindungsgemässen Kunststoffpalette ist hingegen durch den Handgriff auf der Unterseite angenehm und erfordert weniger Kraft. Die Position des Handgriffs in der mittleren Kufe ermöglicht das Tragen der Palette mit nur einer Hand. Durch diese besondere Anordnung des Handgriffs können auch kleinere Menschen die Palette tragen. Ein weiterer Vorteil der vorliegenden Erfindung liegt darin, dass der Handgriff nahe am oder im Schwerpunkt der Palette angeordnet ist, was das Tragen der Palette ebenfalls vereinfacht.

In einer weiteren Ausführungsform liegt zudem ein Vorteil darin, dass der Handgriff durch eine Öffnung in der Seitenwand der mittleren Kufe von der Seite der Palette greifbar ist und die seitliche Entnahme der Palette ab einem Stapel möglich ist.

Kombinationen von zwei oder mehreren der oben aufgeführten Ausführungen und Varianten sind im Rahmen der beanspruchten Erfindung denkbar.

Weitere Vorteile der Erfindung folgen aus der nachfolgenden Beschreibung, in welcher die Erfindung anhand von in den schematischen Zeichnungen dargestellten Ausführungsbeispielen näher erläutert wird.

### Kurze Beschreibung der Figuren

Es zeigen:
- Fig. 1: eine Kunststoffpalette mit Handgriff in perspektivischer Darstellung auf die Unterseite der Palette,
- Fig. 2A: die Kunststoffpalette mit Handgriff in einer weiteren perspektivischen Darstellung von schräg unten,
- Fig. 2B: eine Detailansicht des Handgriffs der Kunststoffpalette der Figur 2A,
- Fig. 3: eine weitere perspektivische Darstellung der Kunststoffpalette mit Handgriff von schräg unten,
- Fig. 4: die Kunststoffpalette mit Handgriff in perspektivischer Darstellung von schräg oben,
- Fig. 5: die Kunststoffpalette von Figur 4 in einer Sicht von oben auf die Oberseite,
- Fig. 6: ein Querschnitt durch die zentrale Längsachse der mittleren Kufe der Kunststoffpalette entlang der Linie A-A der Figur 5,
- Fig. 7: ein Querschnitt durch die zentrale Längsachse der mittleren Kufe entlang der Linie A-A der Figur 5 durch die Kunststoffpalette,
- Fig. 8: ein Querschnitt entlang der Linie B-B der Figur 5 durch die Kunststoffpalette,
- Fig. 9: die Kunststoffpalette in einer Sicht von unten auf die Unterseite mit Kufen, und
- Fig. 10: eine Kunststoffpalette mit einer nicht erfindungsgemäßen Variante eines Handgriffs in perspektivischer Darstellung von schräg unten.

In den Figuren sind für dieselben Elemente jeweils dieselben Bezugszeichen verwendet und es gelten Erklärungen zu einem bestimmten Bezugszeichen für alle Figuren, wenn nicht ausdrücklich etwas anders erwähnt ist.

### Ausführungsbeispiele der Erfindung

Figur 1 zeigt eine Kunststoffpalette 1 mit drei Kufen 2, 2' auf der Unterseite 7 der Palette 1, und einer Oberseite 4, wobei die mittlere Kufe 2' einen Handgriff 3 aufweist. Zudem sind in der mittleren Kufe 2' zwischen dem Handgriff 3 und der Oberfläche 4 und zwischen dem Handgriff 3 und den Seitenwänden 8 der mittleren Kufe 2' Hohlräume 5 vorgesehen. Diese Räume bieten genug Platz, um mit der Hand oder mit den Fingern den Handgriff zu fassen oder je nach Position der Hand den Handgriff ganz zu umschliessen.

Der Handgriff 3 ist länglich ausgebildet mit leicht abgerundeten Kanten und auf der Unterseite der mittleren Kufe 2' angeordnet. Die Ausrichtung des Handgriffs 3 verläuft parallel zur Fläche der Oberseite und entlang der zentralen Längsachse der mittleren Kufe 2'. Zudem ist der Handgriff 3 in der Mitte der mittleren Kufe im geometrischen Mittelpunkt der Palette und möglichst nahe am Schwerpunkt der Palette angeordnet, nahe an der Kontaktfläche der Kufe zum Boden. Diese Anordnung ermöglicht einen möglichst einfachen Zugang zum Handgriff, und der Handgriff ist von der Unterseite 7 der Palette 1 her leicht greifbar.

Die Unterseite 7 der Kunststoffpalette 1 weist eine Rippenstruktur 6 mit Hohlräumen auf, um eine mechanische Stabilität und eine grosse Gewichtseinsparung zu bewirken.

Figur 2A zeigt eine Kunststoffpalette 1 wie in Figur 1 beschrieben aus einer anderen Perspektive und mit einer anderen Rippenstruktur 6 auf der Unterseite 7.

Figur 2B zeigt einen Ausschnitt aus Figur 2A mit dem Handgriff 3 und den Hohlräumen 5 seitlich des Handgriffs 3 zwischen Handgriff 3 und den Seitenwänden 8 der mittleren Kufe 2' und dem Hohlraum 5 zwischen Handgriff 3 und Oberseite 4 (nicht gezeigt) der Palette 1.

Figur 3 zeigt die Kunststoffpalette wie in Figur 2A beschrieben in einer weiteren perspektivischen Ansicht.

Figur 4 zeigt eine Perspektive auf die Oberseite 4 der Kunststoffpalette 1 mit den drei Kufen 2, 2'. Die Oberseite 4 weist eine geschlossene Fläche auf.

Figur 5 zeigt die Oberseite 4 der Kunststoffpalette 1, wie in Figur 4 gezeigt, mit einer geschlossenen Fläche. Zudem sind die Längsachse entlang der Linie A-A und die Querachse entlang der Linie B-B eingezeichnet.

In Figur 6 ist ein Querschnitt durch die zentrale Längsachse A-A der mittleren Kufe 2' der Kunststoffpalette 1 der Figur 5 ersichtlich. Der längliche Handgriff 3 ist in der Mitte der mittleren Kufe 2' entlang der zentralen Längsachse A-A auf der Unterseite 7 der Palette 1 angeordnet. Der Querschnitt zeigt den Hohlraum 5 zwischen dem Handgriff 3 und der Oberseite 4 der Palette 1. Zusätzlich sind die Rippenstrukturen 6 und die dazwischenliegenden Hohlräume ersichtlich.

Figur 7 zeigt einen Querschnitt durch die zentrale Längsachse A-A der Palette 1 der Figur 5 wie in Figur 6 beschrieben in einer perspektivischen Ansicht. Zusätzlich zu Figur 6 ist hier neben der mittleren Kufe 2' eine äussere Kufe 2 ersichtlich.

Figur 8 zeigt einen Querschnitt durch die zentrale Querachse B-B der Palette 1 der Figur 5 in einer perspektivischen Ansicht. Der Handgriff 3 in der Mitte der mittleren Kufe 2' weist einen U-förmigen Querschnitt auf mit der Öffnung des U's nach unten. Die beiden äusseren Kufen 2 und die Hohlräume 5 zwischen dem Handgriff 3 und den Seitenwänden 8 der mittleren Kufe 2' und zwischen dem Handgriff 3 und der Oberseite 4 der Palette 1 sind ebenfalls dargestellt. Diese Hohlräume 5 bieten genügend Platz, um auf ergonomische Weise den Handgriff zu greifen.

Figur 9 zeigt eine Unteransicht auf die Unterseite 7 der Kunststoffpalette 1 mit den zwei äusseren Kufen 2 und der mittleren Kufe 2', dem länglichen Handgriff 3 und der Rippenstruktur 6 der Palette 1. Die Ausrichtung des länglichen Handgriffs 3 entlang der zentralen Längsachse der mittleren Kufe 2' ist ersichtlich.

In der Figur 10 ist eine nicht erfindungsgemäße Variante eines Handgriffs 3' dargestellt. Der Handgriff 3' weist eine zylinderförmige Form auf und ist in der Mitte der mittleren Kufe 2' angeordnet. In Figur 10 ist der längliche Handgriff 3' parallel zur Oberfläche 4 entlang der zentralen Längsachse in Richtung der mittleren Längskufe 2' angeordnet. Zudem ist der kreiszylinderförmige Handgriff 3' auf einer Ebene zwischen der Oberseite 4 der Palette und der Unterseite der Kufe 2' angeordnet, und die untere Fläche der Unterseite der mittleren Kufe 2' ist durchgehend. Es ist eine Öffnung zu einem Hohlraum 5' für Finger in der Seitenwand der mittleren Kufe 2' für einen erleichterten Zugang zum Handgriff 3' vorgesehen. In dieser Variante ist der Handgriff 3' durch die Kufen 2, 2' von der Seite der Unterseite der Palette 1 greifbar, was eine seitliche Entnahme der Palette 1 ab einem Stapel ermöglicht.

### Bezugszeichenliste

- 1: Kunststoffpalette
- 2: Kufen, äussere Kufen
- 2': mittlere Kufe
- 3, 3': Handgriff
- 4: Oberseite
- 5, 5': Hohlraum
- 6: Rippenstruktur
- 7: Unterseite
- 8: Seitenwand der mittleren Kufe

## Patentansprüche

1. Kunststoffpalette (1) mit einer mit Kufen (2, 2') versehenen Unterseite (7) und einer Oberseite (4), wobei eine Kufe eine mittlere Kufe (2') ist, die entlang der Mitte der Kunststoffpalette (1) verläuft, und wobei eine Kufe einen Handgriff (3) aufweist, welcher von der Unterseite (7) der Palette (1) greifbar ist, **dadurch gekennzeichnet, dass** die mittlere Kufe (2') den Handgriff (3) aufweist, wobei der Handgriff (3) in der Mitte der mittleren Kufe (2'), im geometrischen Mittelpunkt der Palette (1), relativ zur Länge und Breite der Palette (1), angeordnet ist, wobei der Handgriff (3) länglich ausgebildet ist und einen U-förmigen Querschnitt aufweist, und wobei zwischen dem Handgriff (3) und der Oberseite (4) der Kunststoffpalette (1) ein Hohlraum (5) für Finger vorgesehen ist, derart dass die Palette (1) mit einer Hand tragbar ist.

2. Kunststoffpalette (1) nach Anspruch 1, **dadurch gekennzeichnet, dass** die Oberseite (4) der Palette (1) eine durchgehend geschlossene Fläche aufweist.

3. Kunststoffpalette (1) nach einem der vorhergehenden Ansprüche, **dadurch gekennzeichnet, dass** der längliche Handgriff (3) parallel zur Fläche der Oberseite (4) der Palette (1) ausgerichtet ist.

4. Kunststoffpalette (1) nach einem der vorhergehenden Ansprüche, **dadurch gekennzeichnet, dass** der Handgriff (3) entlang einer zentralen Längsachse der mittleren Kufe (2') ausgerichtet ist.

5. Kunststoffpalette (1) nach einem der vorhergehenden Ansprüche, **dadurch gekennzeichnet, dass** die untere Fläche der mittleren Kufe (2') durchgehend ist und eine Öffnung zum Hohlraum (5) für Finger in der Seitenwand der mittleren Kufe (2') vorgesehen ist.

## Claims

1. A plastic pallet (1) with an underside (7) comprising skids (2, 2') and a top side (4), wherein a skid is a middle skid (2') running along the middle of the plastic pallet (1) and wherein one skid comprises a handle (3) which is accessible from the underside (7) of the pallet (1), **characterized in that** the middle skid (2') comprises the handle (3), wherein the handle (3) is arranged in the middle of the middle skid (2'), in the geometric centre of the pallet (1), relative to the length and width of the pallet (1), wherein the handle (3) is elongated and comprises a U-shaped cross-section, and wherein a cavity (5) is provided for fingers between the handle (3) and the top side (4) of the plastic pallet (1) in such a way that the pallet (1) can be carried with one hand.

2. The plastic pallet (1) according to Claim 1, **characterized in that** the top side (4) of the pallet (1) comprises a continuously closed surface.

3. The plastic pallet (1) according to any one of the preceding claims, **characterized in that** the elongated handle (3) is aligned parallel to the surface of the top side (4) of the pallet (1).

4. The plastic pallet (1) according to any one of the preceding claims, **characterized in that** the handle (3) is aligned along a central longitudinal axis of the middle skid (2').

5. The plastic pallet (1) according to any one of the preceding claims, **characterized in that** the lower surface of the middle skid (2') is continuous and an opening to the cavity (5) is provided for fingers in the side wall of the middle skid (2').

## Revendications

1. Palette (1) en matière plastique comprenant une face inférieure (7) munie de patins (2, 2') et une face supérieure (4), un patin étant un patin (2') médian qui s'étend le long du centre de la palette (1) en matière plastique et un patin comportant une poignée (3), laquelle est préhensible à partir de la face inférieure (7) de la palette (1), **caractérisée en ce que** le patin (2') médian comporte la poignée (3), la poignée (3) étant placée au centre du patin (2') médian, au centre géométrique de la palette (1), par rapport à la longueur et à la largeur de la palette (1), la poignée (3) étant conçue de forme allongée et présentant une section transversale en forme de U et entre la poignée (3) et la face supérieure (4) de la palette (1) en matière plastique étant prévue une cavité (5) pour les doigts, de telle sorte que la palette (1) puisse être portée à une main.

2. Palette (1) en matière plastique selon la revendication 1, **caractérisée en ce que** la face supérieure (4) der palette (1) comporte une surface fermée en continu.

3. Palette (1) en matière plastique selon l'une quelconque des revendications précédentes, **caractérisée en ce que** la poignée (3) allongée est orientée à la parallèle de la surface de la face supérieure (4) de la palette (1).

4. Palette (1) en matière plastique selon l'une quelconque des revendications précédentes, **caractérisée en ce que** la poignée (3) est orientée le long d'un axe longitudinal central du patin (2') médian.

5. Palette (1) en matière plastique selon l'une quelconque des revendications précédentes, **caractérisée en ce que** la surface inférieure du patin (2') médian est continue et un orifice vers la cavité (5) pour les doigts est prévu dans la paroi latérale du patin (2') médian.
